# FASCICULE DE BREVET EUROPEEN

(11) **EP 2 386 760 B1**
(45) Date de publication et mention de la délivrance du brevet: **05.12.2012**
(21) Numéro de dépôt: 10290258.2
(22) Date de dépôt: 14.05.2010
(51) Int. Cl.: F04B 49/10, A47B 57/30, B67D 7/32, B67D 7/84

(54) **Dispositif de protection pour pompe de dosage ou de transfert**
Schutzvorrichtung für Dosier- oder Förderpumpe
Protection device for a dispensing or transfer pump

(43) Date de publication de la demande: 16.11.2011
(73) Titulaire: Megemont, Denis, 83910 Pourrieres (FR)
(72) Inventeur: Megemont, Denis, 83910 Pourrieres (FR)
(74) Mandataire: Roman, Alexis

(56) Documents cités:
- JP-A- 2000 355 961
- US-A- 6 044 933
- US-A1- 2005 127 096

## Description

### Domaine technique de l'invention.

L'invention a pour objet un dispositif de protection pour pompe de dosage ou de transfert.

Elle concerne le domaine technique des équipements pour protéger les pompes permettant d'extraire des produits liquides dangereux (du type produit pétrolier, soude, acide sulfurique, acide chlorhydrique, acide phosphorique, chlorure ferrique, ammoniaque, etc.) ou non dangereux (du type produit alimentaire, eau, etc.), depuis la cuve dans laquelle ils sont stockés vers leur lieu d'utilisation.

### État de la technique.

Les pompes de dosage ou de transfert sont généralement disposées à proximité des cuves de stockage de produits liquides dangereux ou non dangereux. Elles ont pour fonction de soutirer de manière contrôlée le liquide stocké pour l'amener vers un site où il sera utilisé.

Ces pompes sont habituellement intégrées dans un circuit hydraulique plus complexe comprenant, outre les tuyauteries, un certain nombre de vannes, de filtres, de soupapes, de manomètres, etc. Les raccords entre ces différents éléments engendrent inévitablement des fuites ou égouttures qu'il est nécessaire de contrôler. De plus, la mise sous pression des tuyauteries et/ou le dysfonctionnement d'une pompe peuvent induire des risques de fuites ou de projections dont il faut savoir se protéger.

Des recommandations ou préconisations de sécurité conseillent notamment, lorsque des liquides dangereux sont dosés et transférés, que les pompes de dosage et de transfert soient équipées d'un dispositif anti-projection individuelle permettant de visualiser l'équipement, d'accéder sans risque aux commandes de réglages et autorisant l'intervention sur un équipement en protégeant l'opérateur. Pour ce faire, il est connu d'utiliser des dispositifs de protection comprenant une armoire rigide creuse à l'intérieur de laquelle est positionnée au moins un circuit hydraulique associé à une pompe de dosage ou de transfert, l'intérieur de ladite armoire étant accessible par au moins une porte disposée sur sa face avant. Tous les résidus de fuite restent dans l'armoire, les pompes et les autres éléments du circuit hydraulique restant toutefois facilement accessibles. JP 2000-355961 décrit un tel dispositif. Le préambule de la revendication indépendante est basé sur ledit document.

Les armoires de protection connues de l'art antérieur sont généralement réalisées en chaudronnerie et sont conçues sur mesure, c'est-à-dire qu'elles s'adaptent spécifiquement à la configuration du circuit hydraulique qu'elles doivent protéger, et en particulier au modèle de la pompe. En effet, les différents éléments du circuit hydraulique, y compris la pompe, sont fixés sur la paroi de fond de l'armoire. En pratique, la configuration du circuit hydraulique est quasi constante d'une installation à l'autre et seul le modèle de la pompe change. Or, une pompe de petites dimensions ne sera pas positionnée de la même manière qu'une pompe de plus grandes dimensions. Dès lors, il est apparu nécessaire de concevoir des armoires individuelles spécifiques, convenant à un circuit hydraulique donné et à un modèle de pompe donné.

L'objectif principal de l'invention est de proposer un dispositif de protection « universel » pouvant s'adapter à un grand nombre de modèles de pompes de dosage ou de transfert.

Les pompes de dosage ou de transfert disponibles sur le marché ont des poids qui varient de 1 Kg à 20 Kg ou plus. Il n'est donc pas aisé de les manipuler et encore moins de les fixer contre la paroi de fond d'une armoire. Également, il est particulièrement délicat de positionner les différents éléments du circuit hydraulique et de les relier à l'intérieur même de l'armoire.

Un autre objectif de l'invention est donc de proposer un dispositif de protection facilitant le montage des différents éléments du circuit hydraulique et de la pompe à l'intérieur d'une l'armoire de protection.

### Divulgation de l'invention.

La solution technique proposée par l'invention est un dispositif de pompes de dosage ou de transfert, comprenant une armoire de protection rigide creuse à l'intérieur de laquelle est positionnée au moins un circuit hydraulique associé à une pompe de dosage ou de transfert, l'intérieur de ladite armoire étant accessible par au moins une porte disposée sur sa face avant, ce dispositif étant remarquable en ce que :
- le circuit hydraulique et la pompe sont montés sur une plaque support amovible destinée à être fixée à l'intérieur de l'armoire, contre la paroi de fond de cette dernière
- la plaque support comporte des moyens pour régler la position verticale et la position horizontale de la pompe à l'intérieur de ladite armoire.

On peut maintenant facilement monter l'ensemble des éléments du circuit hydraulique et la pompe sur la plaque support, en dehors de l'armoire, puis fixer l'ensemble contre la paroi de fond de cette dernière. Également, en ayant un réglage horizontal et vertical de la position de la pompe, à l'intérieur de l'armoire, un opérateur peut envisager d'utiliser pour une même armoire, plusieurs modèles de pompe.

La paroi de fond de l'armoire est préférentiellement pourvue d'éléments en relief assurant la mise en position de la plaque support contre ladite paroi de fond.

La pompe est avantageusement disposée sur un élément support destiné à être fixé contre la plaque support, ladite plaque comportant au moins deux rainures horizontales positionnées l'une au-dessus de l'autre et destinées à recevoir ledit élément support.

Un circuit hydraulique associé à plusieurs pompes peut également être positionné à l'intérieur de l'armoire, chaque pompe ainsi que sa portion de circuit associé étant montés sur une plaque support amovible indépendante.

Préférentiellement, l'armoire est réalisée en une seule pièce en plastique moulée.

Selon une caractéristique avantageuse de l'invention, un bac de rétention des égouttures provenant du circuit hydraulique et/ou de la pompe est intégré au fond de l'armoire. L'armoire peut alors intégrer une alarme visuelle et/ou sonore connectée à un capteur de niveau agencé dans le bac de rétention, ladite alarme étant déclenchée lorsqu'un niveau maximal d'égouttures est atteint dans ledit bac.

Avantageusement, les parois latérales de l'armoire comportent respectivement en partie haute et en partie basse des parties de moindre épaisseur prévues pour être découpées et/ou percées de manière à former une aération naturelle à l'intérieur de ladite armoire.

L'intérieur de l'armoire est avantageusement accessible par une ou plusieurs portes réalisées en une seule pièce en plastique moulée, au moins une desdites portes comportant au moins une ouverture débouchant à l'intérieur de la structure et dans laquelle est fixé un compartiment à EPI.

Les parois latérales de l'armoire sont avantageusement pourvues d'au moins une ouverture débouchant à l'intérieur de ladite armoire, ladite ouverture étant obturée par une plaque transparente.

Les parois de l'armoire sont préférentiellement équipées :
- d'un raccord d'entrée permettant de connecter l'entrée du circuit hydraulique à un conduit d'arrivée du produit liquide à doser,
- d'un raccord de sortie permettant de connecter la sortie du circuit hydraulique à un conduit d'évacuation du produit liquide dosé.

Dans le but de sécuriser le raccord de sortie :
- le conduit d'évacuation traverse la paroi de l'armoire pour se connecter à la sortie du circuit hydraulique qui est disposée à l'intérieur de ladite armoire,
- l'ouverture réalisée dans la paroi de l'armoire est obturée par un passe-paroi sur lequel est connecté un conduit externe,
- le conduit externe est disposé de façon à doubler la paroi du conduit d'évacuation qui est située à l'extérieur de l'armoire.

Dans le but de sécuriser le raccord d'entrée :
- le conduit d'arrivée traverse la paroi de l'armoire pour se connecter à l'entrée du circuit hydraulique qui est disposée à l'intérieur de ladite armoire,
- l'ouverture réalisée dans la paroi de l'armoire est obturée par un passe-paroi sur lequel est connecté un conduit externe,
- le conduit externe est disposé de façon à doubler la paroi du conduit d'arrivée qui est située à l'extérieur de l'armoire.

### Description des figures.

D'autres avantages et caractéristiques de l'invention apparaîtront mieux à la lecture de la description d'un mode de réalisation préféré qui va suivre, en référence aux dessins annexés, réalisés à titre d'exemples indicatifs et non limitatifs et sur lesquels :
- la figure 1 est une vue en perspective isométrique d'un dispositif de protection conforme à l'invention et destiné à recevoir une seule pompe de dosage ou de transfert et son circuit hydraulique associé,
- la figure 2 est une vue de face d'une pompe et de son circuit hydraulique associé, fixés sur une plaque support,
- la figure 3 est une vue en perspective illustrant le principe du montage de la plaque support à l'intérieur de l'armoire représentée sur la figure 1,
- la figure 4 est une vue en perspective isométrique d'un dispositif de protection conforme à l'invention et destiné à recevoir deux pompes de dosage et le circuit hydraulique associé,
- la figure 5 est une vue de face de deux pompes et de leur portion de circuit hydraulique associé, fixés sur deux plaques support,
- la figure 6 est une vue de face d'un dispositif de protection conforme à l'invention et destiné à recevoir trois pompes de dosage et le circuit hydraulique associé,
- la figure 7 est une vue de face de trois pompes et de leur portion de circuit hydraulique associé, fixés sur trois plaques support,
- la figure 8 est une section verticale d'une armoire rigide conforme à l'invention, sans plaque support amovible ni circuit hydraulique, visant à montrer schématiquement les raccords d'entrée et de sortie de ladite armoire ;
- la figure 9 est une vue agrandie du détail D de la figure 8.

### Modes de réalisation de l'invention.

Le dispositif objet de l'invention est destiné à protéger des pompes de dosage ou de transfert ainsi que les circuits hydrauliques associés. Ce dispositif permet de protéger l'opérateur, sécurise les installations et préserve l'environnement de tous les dangers inhérents aux opérations de dosage ou de transfert par pompe : dangers liés aux erreurs de produits ; risques liés aux raccordements de tuyauterie (étanchéités des raccords, ...) ; dangers de projections à la mise sous pression des tuyauteries ; risques de fuites et projections en cas de dysfonctionnement d'une pompe doseuse, etc.

En se rapportant aux figures annexées, le dispositif de protection comprend une armoire rigide creuse 1 à l'intérieur de laquelle est positionné au moins un circuit hydraulique 2 associé à au moins une pompe 3 de dosage ou de transfert. L'armoire 1 peut contenir une, deux, trois ou un nombre supérieur de pompes 3 selon le besoin. Le circuit hydraulique 2 peut par exemple contenir, outre la pompe 3, de la tuyauterie, un pot d'étalonnage, des vannes d'isolement, des vannes de purge, des filtres avant, des ballons anti-pulsatoire, des soupapes de décharge, des manomètres, ou tout autre élément hydraulique 20 habituellement utilisé par l'homme du métier.

L'armoire 1 est préférentiellement réalisée en une seule pièce en plastique moulée. Elle peut par exemple être obtenue par roto-moulage. Le matériau constitutif de l'armoire 1 est avantageusement un matériau anti-corrosion, résistant aux chocs et aux UV et inerte aux produits chimiques. En pratique, on utilise du PEHD, mais tout autre matériau convenant à l'homme du métier peut être employé.

Lorsque l'armoire 1 est destinée à contenir une seule pompe 3 (figure 1), sa largeur peut être d'environ 800 mm, sa hauteur d'environ 1400 mm et sa profondeur d'environ 600 mm. Pour deux pompes 3 (figure 4), sa largeur peut être d'environ 1400 mm, sa hauteur d'environ 1400 mm et sa profondeur d'environ 600 mm. Pour trois pompes 3 (figure 6), sa largeur peut être d'environ 2000 mm, sa hauteur d'environ 1400 mm et sa profondeur d'environ 600 mm.

L'intérieur de l'armoire 1 est accessible par au moins une porte 4 disposée sur sa face avant. En pratique, on prévoit autant de portes 4 qu'il y a de pompes 3, lesdites portes étant disposées directement en vis-à-vis desdites pompes. De cette manière, pour intervenir sur une pompe 3, ou sur la portion de circuit hydraulique 2 qui lui est associé, il est suffisant d'ouvrir la porte 4 correspondante sans avoir à ouvrir les autres portes. La ou les portes 4 sont réalisées en une seule pièce en plastique moulée dont le matériau constitutif est avantageusement le même que celui de l'armoire 1. Des ergots 42 sont prévus sur les portes 4 et sur la face avant de l'armoire 1 pour recevoir un cadenas permettant le verrouillage desdites portes. Ces ergots 42 sont positionnés en partie haute et/ou basse des portes 4. On prévoit avantageusement sur ou sous les portes 4, un emplacement dédié à une clé permettant l'ouverture des cadenas de verrouillage.

En se rapportant aux figures 1, 4 et 6, au moins une des portes 4 comporte au moins une ouverture débouchant à l'intérieur de la structure et dans laquelle est fixé un compartiment à EPI 40 (EPI pour Equipement de Protection Individuelle : combinaison, gants anti-acides, lunettes). En pratique, chaque porte 4 comporte un nombre égal d'ouvertures débouchant à l'intérieur de l'armoire 1, ces ouvertures pouvant soit être obturées par un compartiment à EPI 40 soit être obturées par une plaque transparente 41. Le compartiment à EPI 40 est d'abord inséré dans une des ouvertures puis ses bords sont collés ou soudés sur le pourtour de ladite ouverture. On prévoit avantageusement sur ou sous le compartiment à EPI 40 un emplacement dédié à une clé de secours permettant l'ouverture dudit compartiment EPI.

En se rapportant à la figure 2, le circuit hydraulique 2 et la pompe 3 sont montés sur une plaque support amovible 5. Le matériau constitutif de la plaque support 5 est avantageusement un matériau anti-corrosion, résistant aux chocs et aux UV et inerte aux produits chimiques. En pratique, on utilise du PEHD, mais tout autre matériau convenant à l'homme du métier peut être employé. Les dimensions de la plaque support 5 sont par exemple de 500 mm de large, 1000 mm de haut et quelques dizaines de millimètres d'épaisseur. En se rapportant aux figures 5 et 7, lorsque le circuit hydraulique est associé à plusieurs pompes 3, chaque pompe ainsi que sa portion de circuit associée 2 sont montés sur une plaque support amovible indépendante 5. Ceci évite d'avoir recours à plusieurs modèles de plaque support.

La pompe 3 est disposée sur un élément support 6 destiné à être fixé contre la plaque support 5. Cet élément support 6 peut s'apparenter à une équerre. La plaque support 5 comporte avantageusement au moins deux rainures horizontales 50 positionnées l'une au-dessus de l'autre et destinées à recevoir l'élément support 6. En positionnant ce dernier sur l'une ou sur l'autre des rainures horizontales 50, il est donc possible de faire varier la position verticale de la pompe 3 sur la plaque support 5 et donc dans l'armoire 1. Et en faisant varier la position de l'élément support 6 dans une des rainures 50, il est donc possible de faire varier la position horizontale de la pompe 3, sur la plaque support 5 et donc dans l'armoire 1. Il est bien évidemment possible de prévoir plus de deux rainures 50, mais le demandeur a constaté qu'avec simplement deux rainures d'environ 500 mm de long et espacées d'environ 100 mm, la grande majorité des pompes de dosage ou de transfert du commerce pouvait être correctement positionnées et en particulier celles ayant un débit compris entre 0 L/H et 400 L/H. Le maintien en position de l'élément support 6 dans les rainures 50 est réalisé au moyen d'éléments de visserie classiques. Selon la conception de la pompe 3 et notamment si elle comporte une embase adaptée, il serait possible de fixer directement ladite pompe dans les rainures 50. On pourrait également prévoir d'autres moyens de réglage de la position verticale et de la position horizontale de la pompe 3 tels que des séries verticales et horizontales de perçages.

En se rapportant aux figures 2, 5 et 7, la plaque support 5 est avantageusement équipée d'une série de repères 21 permettant de faciliter le positionnement et l'organisation des éléments hydrauliques 20 sur ladite plaque.

En se rapportant à la figure 3, la paroi de fond de l'armoire 1 est pourvue d'éléments en relief 7 permettant la mise en position de la plaque support 5. Ces éléments 7 sont en saillie vers l'avant de l'armoire 1 et ont une forme complémentaire de la plaque support 5. Les bords de cette dernière peuvent également être pourvus de découpes supplémentaires coopérant avec les éléments en relief 7 de manière à optimiser la mise en position. Une fois mise en place, la fixation de la plaque support 5 sur la paroi de fond de l'armoire 1 est réalisée au moyen de vis 8 ou de tous autres éléments similaires.

En se rapportant aux figures 1, 3, 4 et 6, les bords latéraux 10 de la paroi verticale de fond de l'armoire 1 s'étendent vers l'extérieur de ladite armoire et sont pourvus d'orifices 100 pour le passage d'élément de fixation contre une paroi. Les orifices 100 sont préférentiellement ouverts sur les côtés des bords 10 de manière à faciliter la mise en position des éléments de fixation. Ces éléments de fixation sont typiquement des éléments de visserie classique. L'armoire 1 peut donc être fixée facilement et rapidement sur site avec un outillage simple.

Il est avantageux de prévoir un bac 11 de rétention des égouttures provenant du circuit hydraulique 2 et/ou de la pompe 3, ledit bac étant intégré au fond de l'armoire 1. Le bac de rétention 11 comporte un orifice 110 permettant d'évacuer les égouttures. Lorsque des égouttures (projections, fuites, ...) sont récupérées dans le bac de rétention 11, elles sont automatiquement dirigées, par gravité, vers l'orifice 110. Ce dernier est configuré pour se raccorder à une tuyauterie équipée d'une vanne 112 permettant d'extraire en toute sécurité les égouttures. Ces dernières sont dirigées soit vers une cuve ou un fût disposé sous l'armoire 1 soit vers un circuit hydraulique subsidiaire de récupération. En pratique, l'orifice 110 est disposé sur la face avant de l'armoire 1, mais on pourrait prévoir de le disposer sur un des côtés de ladite armoire. Dans l'objectif d'un gain de place, on prévoit un décroché permettant d'encastrer la tuyauterie équipée de la vanne 112 dans l'armoire 1.

Dans sa partie supérieure, l'armoire 1 comporte avantageusement un emplacement pour une alarme visuelle et/ou sonore 12. Cette alarme peut être connectée à un capteur de niveau agencé dans le bac de rétention 11, ladite alarme étant déclenchée lorsqu'un niveau maximal d'égouttures est atteint dans ledit bac. Ainsi, l'opérateur peut être averti du moment où il doit vider les égouttures contenues dans le bac de rétention 11. Pour contrôler le niveau du bac de rétention 11, il est également possible d'utiliser un tube de niveau visuel, par exemple à flotteur extérieur, équipé d'une sécurité par capteur (par exemple : contre-poids magnétique).

En se rapportant aux figures 1, 3 ou 4, les parois latérales de l'armoire 1 sont avantageusement pourvues d'au moins une ouverture 13 débouchant à l'intérieur de ladite armoire, ladite ouverture étant obturée par une plaque transparente. Également, il est avantageux que les parois latérales de l'armoire 1 comportent respectivement en partie haute et en partie basse des parties de moindre épaisseur 14 prévues pour être découpées et/ou percées de manière à former une aération naturelle à l'intérieur de ladite armoire. On peut également prévoir des parties de moindre épaisseur prévues pour être découpées et/ou percées de manière à pouvoir installer un système d'aération forcée du type ventilateur.

En se rapportant à la figure 8, les parois de l'armoire 1 sont équipées d'un raccord d'entrée 91 et d'un raccord de sortie 92. Le raccord d'entrée 91 permet de connecter l'entrée du circuit hydraulique 2 à un conduit d'arrivée 910 du produit liquide à doser. Ce conduit d'arrivée 910 est relié à un réservoir ou un container de stockage du produit à doser. Et le raccord de sortie 92 permet de connecter la sortie du circuit hydraulique 2 à un conduit d'évacuation 920 du produit liquide dosé. Ce conduit d'évacuation 920 est typiquement relié au point d'injection du produit tel que : bassin, cuve, canalisation, installation spécifique, etc. Le conduit d'arrivée 910 et le conduit d'évacuation 920 sont préférentiellement réalisés en PTFE de façon à résister efficacement aux agressions éventuelles du produit à doser. Tout autre matériau tel qu'inox, acier, plastique, ou autre, peut toutefois être utilisé par l'homme du métier.

Pour éviter tout risque de fuite et dans le but de sécuriser la connexion de ces différents conduits 910, 920 à l'armoire 1, on prévoit un raccordement sécurisé qui est explicité en détail sur la figure 9. La solution montrée sur cette figure est relative au raccord de sortie 92 mais une solution similaire est utilisée pour le raccord d'entrée 91. Le conduit d'évacuation 920 traverse la paroi de l'armoire 1 pour se connecter par vissage à la sortie du circuit hydraulique qui se trouve à l'intérieur de ladite armoire. L'ouverture réalisée dans la paroi de l'armoire 1 est obturée par un passe-paroi. Ce dernier comprend un conduit fileté creux 93 débouchant à l'extérieur de l'armoire 1 et dont une extrémité est pourvue d'un épaulement 930 prenant appui contre la paroi interne de ladite armoire. Un écrou 931 se visse sur la partie filetée du conduit 93 de façon à ce que l'épaulement 930 et ledit écrou enserrent la paroi de l'armoire 1. Des joints 932 sont préférentiellement placés entre l'épaulement 930 et la paroi de l'armoire pour assurer l'étanchéité du raccord. Le conduit d'évacuation 920 passe donc par le conduit fileté creux 93. Pour éviter que le produit dosé ne se déverse en dehors de l'armoire 1 en cas de rupture dudit conduit d'évacuation 920, on double sa paroi qui est située à l'extérieur de ladite armoire. Pour ce faire, on passe le conduit d'évacuation 920 dans un conduit externe 94 dont l'extrémité est vissée sur l'extrémité filetée du conduit 93. Le raccord de sortie 92 est ainsi totalement sécurisé, ni le conduit d'évacuation 920, ni le conduit externe 94 ne risquant d'être débranchés accidentellement de l'armoire 1. Le matériau constitutif du conduit externe 94 peut être de l'acier, de l'inox, du plastique, ou tout autre matériau convenant à l'homme du métier.

Une solution similaire est utilisée afin de sécuriser le raccord d'entrée 91, c'est-à-dire que :
- le conduit d'arrivée 910 traverse la paroi de l'armoire 1 pour se connecter à l'entrée du circuit hydraulique 2 qui est disposée à l'intérieur de ladite armoire,
- l'ouverture réalisée dans la paroi de l'armoire 1 est obturée par un passe-paroi sur lequel est connecté un conduit externe 95,
- le conduit externe 95 est disposé de façon à doubler la paroi du conduit d'arrivée 910 qui est située à l'extérieur de l'armoire 1.

## Revendications

1. Dispositif de pompes de dosage ou de transfert, comprenant une armoire de protection (1) rigide creuse à l'intérieur de laquelle est positionnée au moins un circuit hydraulique (2) associé à une pompe (3) de dosage ou de transfert, l'intérieur de ladite armoire étant accessible par au moins une porte (4) disposée sur sa face avant, **se caractérisant par le fait que** le circuit hydraulique (2) et la pompe (3) sont montés sur une plaque support amovible (5) destinée à être fixée à l'intérieur de l'armoire (1), contre la paroi de fond de cette dernière et **par le fait que** la plaque support (5) comporte des moyens (50) pour régler la position verticale et la position horizontale de la pompe (3) à l'intérieur de ladite armoire.

2. Dispositif selon la revendication 1 dans lequel la paroi de fond de l'armoire (1) est pourvue d'éléments en relief (7) assurant la mise en position de la plaque support (5) contre ladite paroi de fond.

3. Dispositif selon l'une des revendications précédentes, dans lequel la pompe (3) est disposée sur un élément support (6) destiné à être fixé contre la plaque support (5), ladite plaque comportant au moins deux rainures horizontales (50) positionnées l'une au-dessus de l'autre et destinées à recevoir ledit élément support.

4. Dispositif selon l'une des revendications précédentes, dans lequel un circuit hydraulique (2) associé à plusieurs pompes (3) est positionné à l'intérieur de l'armoire, chaque pompe ainsi que sa portion de circuit associé étant montés sur une plaque support amovible indépendante.

5. Dispositif selon l'une des revendications précédentes, dans lequel l'armoire (1) est réalisée en une seule pièce en plastique moulée.

6. Dispositif selon l'une des revendications précédentes, dans lequel un bac de rétention (11) des égouttures provenant du circuit hydraulique (2) et/ou de la pompe (3) est intégré au fond de l'armoire (1).

7. Dispositif selon la revendication 6, dans lequel l'armoire (1) intègre une alarme visuelle et/ou sonore (12) connectée à un capteur de niveau agencé dans le bac de rétention (11), ladite alarme étant déclenchée lorsqu'un niveau maximal d'égouttures est atteint dans ledit bac.

8. Dispositif selon l'une des revendications précédentes, dans lequel les parois latérales de l'armoire (1) comportent, respectivement en partie haute et en partie basse, des parties de moindre épaisseur (14) prévues pour être découpées et/ou percées de manière à former une aération naturelle à l'intérieur de ladite armoire.

9. Dispositif selon l'une des revendications précédentes, dans lequel l'intérieur de l'armoire (1) est accessible par une ou plusieurs portes (4) réalisées en une seule pièce en plastique moulée, au moins une desdites portes comportant au moins une ouverture débouchant à l'intérieur de la structure et dans laquelle est fixé un compartiment à EPI (40).

10. Dispositif selon l'une des revendications précédentes, dans lequel les parois latérales de l'armoire (1) sont pourvues d'au moins une ouverture (13) débouchant à l'intérieur de ladite armoire, ladite ouverture étant obturée par une plaque transparente.

11. Dispositif selon l'une des revendications précédentes, dans lequel les parois de l'armoire (1) sont équipées :
- d'un raccord d'entrée (91) permettant de connecter l'entrée du circuit hydraulique (2) à un conduit d'arrivée (910) du produit liquide à doser,
- d'un raccord de sortie (92) permettant de connecter la sortie du circuit hydraulique (2) à un conduit d'évacuation (920) du produit liquide dosé.

12. Dispositif selon la revendication 11, dans lequel :
- le conduit d'évacuation (920) traverse la paroi de l'armoire (1) pour se connecter à la sortie du circuit hydraulique (2) qui est disposée à l'intérieur de ladite armoire,
- l'ouverture réalisée dans la paroi de l'armoire (1) est obturée par un passe-paroi (93, 930, 931) sur lequel est connecté un conduit externe (94),
- le conduit externe (94) est disposé de façon à doubler la paroi du conduit d'évacuation (920) qui est située à l'extérieur de l'armoire (1).

13. Dispositif selon l'une des revendications 11 ou 12, dans lequel :
- le conduit d'arrivée (910) traverse la paroi de l'armoire (1) pour se connecter à l'entrée du circuit hydraulique (2) qui est disposée à l'intérieur de ladite armoire,
- l'ouverture réalisée dans la paroi de l'armoire (1) est obturée par un passe-paroi sur lequel est connecté un conduit externe (95),
- le conduit externe (95) est disposé de façon à doubler la paroi du conduit d'arrivée (910) qui est située à l'extérieur de l'armoire (1).

## Claims

1. Dispensing or transfer pump device comprising a hollow, rigid, protective cabinet (1) inside which at least one hydraulic circuit (2) is positioned associated with a dispensing or transfer pump (3), the inside of the said cabinet being accessible through at least one door (4) placed on its front face, being **characterized in that** the hydraulic circuit (2) and the pump (3) are mounted on a removable supporting plate (5) designed to be attached inside the cabinet (1), against the back wall of the latter and **in that** the supporting plate (5) comprises means (50) for adjusting the vertical position and the horizontal position of the pump (3) inside the said cabinet.

2. Device according to Claim 1, in which the back wall of the cabinet (1) is provided with elements in relief (7) ensuring the positioning of the supporting plate (5) against the said back wall.

3. Device according to one of the preceding claims, in which the pump (3) is placed on a supporting element (6) designed to be attached against the supporting plate (5), the said plate comprising at least two horizontal grooves (50) positioned one above the other and designed to receive the said supporting element.

4. Device according to one of the preceding claims, in which a hydraulic circuit (2) associated with several pumps (3) is positioned inside the cabinet, each pump and its associated circuit portion being mounted on an independent, removable supporting plate.

5. Device according to one of the preceding claims, in which the cabinet (1) is made in a single piece out of moulded plastic.

6. Device according to one of the preceding claims, in which a retention tray (11) for the drips originating from the hydraulic circuit (2) and/or from the pump (3) is integrated at the bottom of the cabinet (1).

7. Device according to Claim 6, in which the cabinet (1) includes a visual and/or audible alarm (12) connected to a level sensor arranged in the retention tray (11), the said alarm being triggered when a maximum level of drips is reached in the said tray.

8. Device according to one of the preceding claims, in which the lateral walls of the cabinet (1) comprise, respectively at the top and at the bottom, portions of lesser thickness (14) designed to be cut out and/or pierced so as to form natural aeration inside the said cabinet.

9. Device according to one of the preceding claims, in which the inside of the cabinet (1) can be accessed via one or more doors (4) made in a single piece out of moulded plastic, at least one of the said doors comprising at least one opening leading to the inside of the structure and in which a personal protective equipment compartment (40) is attached.

10. Device according to one of the preceding claims, in which the lateral walls of the cabinet (1) are provided with at least one aperture (13) leading into the said cabinet, the said aperture being closed off by a transparent plate.

11. Device according to one of the preceding claims, in which the walls of the cabinet (1) are fitted:
- with an inlet connector (91) making it possible to connect the inlet of the hydraulic circuit (2) to an inlet duct (910) of the liquid to be dispensed,
- with an outlet connector (92) making it possible to connect the outlet of the hydraulic circuit (2) to a discharge duct (920) of the dispensed liquid.

12. Device according to Claim 11, in which:
- the discharge duct (920) passes through the wall of the cabinet (1) in order to be connected to the outlet of the hydraulic circuit (2) that is placed inside the said cabinet,
- the aperture made in the wall of the cabinet (1) is closed off by a through-wall fitting (93, 930, 931) to which an external duct (94) is connected,
- the external duct (94) is placed so as to cover the wall of the discharge duct (920) that is situated outside the cabinet (1).

13. Device according to one of Claims 11 and 12, in which:
- the inlet duct (910) passes through the wall of the cabinet (1) in order to be connected to the inlet of the hydraulic circuit (2) that is placed inside the said cabinet,
- the aperture made in the wall of the cabinet (1) is closed off by a through-wall fitting to which an external duct (95) is connected,
- the external duct (95) is placed so as to cover the wall of the inlet duct (910) that is situated outside the cabinet (1).

## Patentansprüche

1. Dosier- oder Förderpumpenvorrichtung, umfassend einen starren, hohlen Schutzschrank (1), in dessen Innenraum mindestens ein einer Dosier- oder Förderpumpe (3) zugeordneter Hydraulikkreis (2) positioniert ist, wobei der Innenraum des Schranks durch mindestens eine Tür (4) zugänglich ist, die an seiner Vorderseite angeordnet ist, **dadurch gekennzeichnet, dass** der Hydraulikkreis (2) und die Pumpe (3) auf einer entfernbaren Trägerplatte (5) montiert sind, die im Innenraum des Schranks (1) an der Bodenwand des letzteren befestigt werden soll, und dass die Trägerplatte (5) Mittel (50) zur Einstellung der Vertikalposition und der Horizontalposition der Pumpe (3) im Inneren des Schranks aufweist.

2. Vorrichtung nach Anspruch 1, wobei die Bodenwand des Schranks (1) mit Strukturierungsmitteln (7) versehen ist, die die Positionierung der Trägerplatte (5) an der Bodenwand gewährleisten.

3. Vorrichtung nach einem der vorhergehenden Ansprüche, wobei die Pumpe (3) an einem Trägerelement (6) angeordnet ist, das an der Trägerplatte (5) befestigt werden soll, wobei die Platte mindestens zwei horizontale Nuten (50) aufweist, die übereinander positioniert sind und das Trägerelement aufnehmen sollen.

4. Vorrichtung nach einem der vorhergehenden Ansprüche, wobei ein mehreren Pumpen (3) zugeordneter Hydraulikkreis (2) im Innenraum des Schranks positioniert ist, wobei jede Pumpe sowie ihr zugehöriger Kreisteil an einer unabhängigen entfernbaren Trägerplatte montiert sind.

5. Vorrichtung nach einem der vorhergehenden Ansprüche, wobei der Schrank (1) aus geformtem Kunststoff einstückig hergestellt ist.

6. Vorrichtung nach einem der vorhergehenden Ansprüche, wobei eine Schale (11) zum Auffangen von vom Hydraulikkreis (2) und/oder der Pumpe (3) stammenden Tropfen am Boden des Schranks (1) eingebaut ist.

7. Vorrichtung nach Anspruch 6, wobei der Schrank (1) einen optischen und/oder akustischen Alarm (12) enthält, der mit einem in der Auffangschale (11) angeordneten Füllstandssensor verbunden ist, wobei der Alarm ausgelöst wird, wenn eine maximale Tropfenhöhe in der Schale erreicht ist.

8. Vorrichtung nach einem der vorhergehenden Ansprüche, wobei die Seitenwände des Schranks (1) im oberen Abschnitt bzw. im unteren Abschnitt Abschnitte (14) mit geringerer Dicke aufweisen, die dazu vorgesehen sind ausgeschnitten und/oder durchbohrt zu werden, um eine natürliche Belüftung des Inneren des Schranks zu erzeugen.

9. Vorrichtung nach einem der vorhergehenden Ansprüche, wobei der Innenraum des Schranks (1) durch eine oder mehrere Türen (4) zugänglich ist, die aus geformtem Kunststoff einstückig hergestellt sind, wobei mindestens eine der Türen mindestens eine Öffnung aufweist, die in dem Innenraum der Struktur mündet und in der eine PSA-Kammer (40) befestigt ist.

10. Vorrichtung nach einem der vorhergehenden Ansprüche, wobei die Seitenwände des Schranks (1) mit mindestens einer Öffnung (13) versehen sind, die in dem Innenraum des Schranks mündet, wobei die Öffnung durch eine durchsichtige Platte verschlossen ist.

11. Vorrichtung nach einem der vorhergehenden Ansprüche, wobei die Wände des Schranks (1) mit Folgendem ausgestattet sind:
- einem Eingangsanschluss (91), der die Verbindung des Eingangs des Hydraulikkreises (2) mit einer Zulaufleitung (910) des zu dosierenden flüssigen Produkts gestattet,
- einem Ausgangsanschluss (92), der die Verbindung des Ausgangs des Hydraulikkreises (2) mit einer Abführleitung (920) des dosierten flüssigen Produkts gestattet.

12. Vorrichtung nach Anspruch 11, wobei:
- die Abführleitung (920) die Wand des Schranks (1) durchquert, um mit dem Ausgang des Hydraulikkreises (2) verbunden zu werden, der in dem Innenraum des Schranks angeordnet ist,
- die in der Wand des Schranks (1) ausgebildete Öffnung durch eine Wanddurchführung (93, 930, 931) verschlossen ist, mit der eine Außenleitung (94) verbunden ist,
- die Außenleitung (94) so angeordnet ist, dass sie die Wand der Abführleitung (920), die sich außerhalb des Schranks (1) befindet, umhüllt.

13. Vorrichtung nach Anspruch 11 oder 12, wobei:
- die Zulaufleitung (910) die Wand des Schranks (1) durchquert, um mit dem Eingang des Hydraulikkreises (2) verbunden zu werden, der im Innenraum des Schranks angeordnet ist,
- die in der Wand des Schranks (1) ausgebildete Öffnung durch eine Wanddurchführung verschlossen ist, mit der eine Außenleitung (95) verbunden ist,
- die Außenleitung (95) so angeordnet ist, dass sie die Wand der Zulaufleitung (910), die sich außerhalb des Schranks (1) befindet, umhüllt.
